# EUROPÄISCHE PATENTSCHRIFT

(11) **EP 0 389 760 B1**
(45) Veröffentlichungstag und Bekanntmachung des Hinweises auf die Patenterteilung: **11.11.1992**
(21) Anmeldenummer: 90102451.3
(22) Anmeldetag: 08.02.1990
(51) Int. Cl.: F24C 15/36

(54) **Kochstellen-Kindersicherung**
Children's safety guard for cooking appliances
Grille protectrice pour enfants pour plaques cuisinières

(30) Priorität: 31.03.1989 DE 8903943 U
(43) Veröffentlichungstag der Anmeldung: 03.10.1990
(73) Patentinhaber: ADOLF SCHRÖDER GMBH, D-74321 Bietigheim-Bissingen (DE)
(72) Erfinder: Schröder, Adolf, D-7120 Bietigheim (DE)
(74) Vertreter: Reimold, Otto, Dipl.-Phys.Dr.

(56) Entgegenhaltungen:
- DD-A- 235 317
- DE-C- 859 060
- DE-U- 6 903 415

## Beschreibung

Die Erfindung betrifft eine Kochstellen-Kindersicherung für Küchenherde einer eine vertikale Wandfläche aufweisenden Einbauküche mit einem U-förmigen, rückseitig außer- und oberhalb des Kochfeldes zwischen einer nach unten geschwenkten, das Kochfeld umgebenden Stellung und einer nach oben geschwenkten, unwirksamen Stellung verschwenkbar zu befestigenden Klappbügel, wobei die rückseitigen Enden der Bügelschenkel an einem Tragelement angelenkt sind.

Die in Küchen vorgesehenen Kochstellen sind regelmäßig zu sogenannten Kochfeldern zusammengefaßt, die eine im wesentlichen rechteckige Außenkontur haben und auf Höhe der Küchen-Arbeitsplatte angordnet sind. Sofern ein Kochfeld Kindern zugänglich ist, besteht die Gefahr, daß auf den Kochstellen abgestellte Töpfe od.dgl. von den Kindern ergriffen und herunter gezogen werden. Dies kann zu schweren Verletzungen, insbesondere in Gestalt von Verbrennungen, führen, und auch die Töpfe können Schaden nehmen. Es ist daher bereits vorgeschlagen worden, am vorderen Rand des Kochfeldes ein netzartiges Gitter aufzustellen, das ein Herunterziehen der Töpfe od.dgl. Gegenstände verhindert. Solche Gitter haben jedoch den Nachteil, daß ihre Anbringung und Entfernung relativ umständlich ist. Außerdem mangelt es an jeglichem seitlichem Schutz, der ein Herabziehen heißen Kochgeräts verhindern könnte.

Demgegenüber vorteilhaft ist daher eine Kindersicherung der eingangs genannten Art, wie sie beispielsweise aus dem DE-GM 69 03 415, der DD-PS 235 317 oder der DE-PS 859 060 bekannt ist. Bei diesen Kochstellen-Kindersicherungen bildet der Klappbügel einen Sicherheitsrahmen, der in seiner nach unten geschwenkten wirksamen Stellung das Kochfeld in Draufsicht gesehen im Bereich des vorderen, der Benutzerseite zugewandten Randes sowie im Bereich der seitlichen Kochfeldränder nach Art einer Umzäunung begrenzt, so daß sowohl der Zugriff zu auf dem Kochfeld abgestelltem Kochgerät behindert als auch das Herabziehen vom Kochgerät ausgeschlossen ist. Wird die Kindersicherung nicht benötigt, kann der Klappbügel einfach hochgeschwenkt werden. Somit liegt eine äußerst bequeme Handhabung sowie wegen des dreiseitigen Schutzes eine große Sicherheit vor.

Nachteilig bei allen diesen Kindersicherungen ist jedoch, daß sie sich nur in Verbindung mit selbstständigen Küchenherden verwenden lassen. Der Klappbügel wird stets am Herd im Bereich von dessen hinterem oberem Rand befestigt, so beispielsweise im Falle des DE-GM 69 03 415 am hochgeklappten Herddeckel oder im Falle der DD-PS 235 317 mittels eines als Gewindeplatte ausgebildeten Tragelements an Lüftungsschlitzen einer Küchenherd-Überlaufmulde oder am Scharnier der Abdeckplatte des Herdes. Diese Konstruktionen sind für einen zu einer Einbauküche gehörenden Herd ungeeignet, da bei solchen eingebauten Herden keine Befestigungsmöglichkeiten bestehen bzw. man müßte auf der das Kochfeld umgebenden Arbeitsplatte entsprechende Halterungen anbringen, was aber aus naheliegenden Gründen unerwünscht ist.

Der vorliegenden Erfindung liegt deshalb die Aufgabe zugrunde, eine Kochstellen-Kindersicherung gemäß Oberbegriff des Anspruchs 1 zu schaffen, die für Einbauküchen geeignet ist.

Diese Aufgabe wird erfindungsgemäß dadurch gelöst, daß das Tragelement ein U-förmiger, an der vertikalen Wandfläche zu befestigender Haltebügel ist, an dessen unteren, freien Enden der Klappbügel angelenkt ist.

Auf diese Weise liegt eine unabhängig vom jeweiligen Herd vormontierte Baueinheit vor, die an der Küchenwand festgemacht werden kann, so daß die das Kochfeld umgebende Arbeitsplatte frei bleibt.

Außerdem eröffnet der Haltebügel die Möglichkeit, ihn mit einem Ablagebrett z.B. für Gewürzdosen und/oder mit einer waagrechten Stange zum Anhängen von Küchengeräten zu versehen, so daß in dem vorgefertigten Gerät noch weitere Funktionen integriert sind. Dabei befinden sich die aufgestellten Gewürzdosen usw. oder die angehängten Küchengeräte wie Schöpflöffel od.dgl. unmittelbar im Kochbereich an einer für die kochende Person leicht zu erreichenden Stelle.

In einer Einbauküche ist oberhalb des Kochfeldes sehr häufig nur verhältnismäßig wenig Platz vorhanden, wenn dort ein Oberschrank hängt oder eine Dunstabzugsvorrichtung angeordnet ist. Um die Kindersicherung auch dann einsetzen zu können, wenn in einem solchen Falle der Abstand zwischen dem Kochfeld und dem Oberschrank bzw. der Dunstabzugsvorrichtung geringer als die Tiefe des Kochfeldes ist, ist des weiteren zweckmäßigerweise vorgesehen, daß die Tiefe des Klappbügels verstellbar ist. Unter Tiefe wird hierbei die in der wirksamen Stellung in Richtung der Bügelschenkel gemessene Erstreckung verstanden. Auf diese Weise ist es möglich, vor einem Hochwenken des Klappbügels dessen Tiefe zu verringern, so daß der Klappbügel auch unter eine niedrig hängende Kücheneinrichtung paßt.

Weitere Vorteile der Erfindung ergeben sich aus der nachfolgenden Beschreibung zweier in der Zeichnung dargestellter Ausführungsbeispiele der Erfindung. Es zeigen im einzelnen:
Fig. 1 eine erste Bauform der erfindungsgemäßen Kochstellen-Kindersicherung in perspektivischer Darstellung im in einer Küche eingebauten Zustand,
Fig. 2 eine weitere Ausführungsform einer Kochstellen-Kindersicherung, wobei Küchenbestandteile od.dgl. nur schematisch angedeutet sind, und
Fig. 3 einen Querschnitt durch die Kindersicherung aus Fig. 2 gemäß Schnittlinie III - III.

In Fig. 1 ist eine Einbauküche abgebildet, die unter anderem einen elektrischen Herd 1 sowie ein Kochfeld 12 umfaßt. Letzteresist in einer Kochfeldebene 13 angeordnet, die vom Kochfeld und den sich daran anschließenden Oberflächenbereichen einer Küchenarbeitsplatte 2 definiert ist. In der abgebildeten Gebrauchslage verläuft die Kochfeldebene 13 horizontal. In Draufsicht von oben hat das Kochfeld 12 eine rechteckige Außenkontur, wobei der Rechteckbegriff selbstverständlich gerundete Eckenbereiche oder gebogene Randbereiche miteinschließt. Innerhalb des Kochfeldes 12 sind mehrere gestrichelt angedeutete Kochstellen 3 vorgesehen, auf denen in nicht näher dargestelltem Kochgeschirr enthaltene Speisen od.dgl. erwärmbar sind.

Die erfindungsgemäße Kochstellen-Kindersicherung ist allgemein mit 4 bezeichnet. Sie verfügt beim Ausführungsbeispiel gemäß Fig. 1 über einen U-förmigen Klappbügel 10, der in einer Sicherheitsstellung dargestellt ist, wobei er sich im wesentlichen waagrecht erstreckt. Die Klappbügel-Ebene verläuft hier also zumindest im wesentlichen parallel zur Kochfeldebene 13.

In der abgebildeten Sicherheitsstellung ist das Kochfeld 12 in Draufsicht gesehen an den zugänglichen Seiten vom Klappbügel 10 umgeben. Die Bügelöffnung ist im Bereich der Kochfeld-Rückseite 5 angeordnet, die von der sich anschließenden vertikalen Küchenwand begrenzt wird. Die beiden Bügelschenkel 6,6′ erstrecken sich entlang den beiden seitlichen Randbereichen des Kochfeldes 12, und der Verbindungssteg 7 des Bügel-U erstreckt sich zwischen den beiden Schenkeln 6,6′ im Bereich der einem etwaigen Benutzer zugewandten Vorderseite 8 des Kochfeldes 12.

Im Bereich ihrer freien Enden 11,11′ sind die Bügelschenkel 6,6′ an einem küchenwandfesten Halteteil derart angelenkt, daß der Klappbügel 10 um die hierbei definierten, miteinander fluchtenden waagrechten Achsen 14,14′ in seine unwirksame Stellung nach oben verschwenkbar ist. Diese Stellung ist beim Ausführungsbeispiel gemäß Fig. 2 bei 32 strichpunktiert angedeutet. Sie ermöglicht den nunmehr unbehinderten Zugang zum Kochfeld 12 z.B. zu Reinigungszwecken.

In Fig. 1 ist erfindungsgemäß die Maßnahme erkennbar, wonach der Klappbügel 10 außerhalb und oberhalb des Kochfeldes 12 angelenkt ist, und zwar an einem Tragelement, das ebenfalls U-förmig in Gestalt eines Haltebügels 25 ausgebildet und zweckmäßigerweise küchenwandfest angebracht ist. In den beiden Eckenbereichen zwischen den Schenkeln 6,6′ und dem Verbindungssteg 7 ist zweckmäßigerweise je ein Stützfuß 16 angeordnet, der sich auf der Kochfeldebene 13 insbesondere auf der Arbeitsplatte 2 abstützen kann und einen Höhenausgleich in bezug auf den Abstand der Achsen 14,14′ von der Kochfeldebene 13 bewirkt. Auf diese Weise wird die in der wirksamen Stellung im wesentlichen waagrechte Klappbügelposition fixiert.

Der bereits erwähnte Haltebügel 25 ist derart angeordnet, daß seine freien Enden 24,24′ nach unten weisen, so daß sich der Bügel-Quersteg 33 oben befindet. Der Haltebügel 25 ist derart an der vertikalen Wandfläche 22 der Küchenwand angebracht, daß seine Bügelebene ebenfalls vertikal verläuft. Die Anlenkstellen der beiden Schenkel 6,6′ des Klappbügels 10 befinden sich im Bereich der unteren Enden 24,24′ der Schenkel des Haltebügels 25.

Zur Aufbewahrung von Küchenutensilien wie Gewürzdosen od.dgl. ist der Haltebügel 25 mit einem Ablagebrett 26 versehen, das vorzugsweise in der Höhe verstellbar ist. Es verläuft quer zwischen den beiden Schenkeln des Haltebügels 25.

Außerdem kann vorzugsweise unterhalb des Ablagebrettes 26 eine ebenfalls waagrecht verlaufende Stange 28 od.dgl. Aufhängeelement vorgesehen sein, an der Küchengeräte wie Schöpflöffel 34 mit einem umgebogenen Stielende anhängbar sind, so wie dies die Fig. 1 zeigt. Bei der Stange 28 handelt es sich zweckmäßigerweise um das Joch eines im rechten Winkel gebogenen Tragbügels 30, dessen kurze Schenkel 31,31′ an je einem der Haltebügelschenkel befestigt sind, so daß die Stange 28 mit Abstand vor der Haltebügelebene verläuft.

Wie man aus Fig. 1 entnimmt, kann der Klappbügel 10 mit mindestens einem U-förmig gebogenen Gitterstab versehen sein, wobei zweckmäßigerweise zwei solcher Gitterstäbe 18,20 vorhanden sind. Die zwischen den Schenkeln bzw. Enden 19,19′ und 21,21′ gemessene Bügelbreite entspricht im wesentlichen der Breite des Klappbügels 10 im Bereich seines Verbindungssteges 7. Somit sind die beiden Gitterstäbe 18,20 übereinander unterhalb des Klappbügels 10 im Bereich dessen Vorderseite anordenbar, so daß sich hier ein zaunartiger Begrenzungsabschnitt mit drei in Höhenrichtung einander gegenüber beabstandeten Begrenzungselementen ergibt. Die freien bzw. frei tragenden Enden 19,19′, 21,21′ weisen in Richtung zu den Achsen 14,14′. Die feste Verbindung zum Klappbügel 10 erfolgt zweckmäßigerweise über die beiden Stützfüße bzw. Stützbeine 16, an denen alle drei Elemente festgelegt sind.

Auf diese Weise ergibt sich im der Vorderseite 8 zugewandten Bereich des Kochfeldes 12 ein ausgezeichneter Greifschutz, der es insbesondere kleineren Kindern unmöglich macht, von schräg unten her unter dem Klappbügel 10 hindurch auf das Kochfeld 12 zu fassen. In dem sich an die Enden 19-21′ anschließenden Bereich bis zur Anlenkstelle kann auf zusätzliche Griffschutzelemente verzichtet werden, weil diese Bereiche von der Arbeitsplatte 2 genügend abgeschirmt werden.

Die bisherigen Ausführungen treffen im wesentlichen auch auf das Ausführungsbeispiel gemäß Fig. 2 zu, weshalb dort, ohne nochmalige schriftliche Erwähnung, entsprechende Bauteile mit identischen Bezugszeichen versehen worden sind. Während allerdings bei der Kindersicherung gemäß Fig. 1 die beiden Bügel 10,25 sowie ferner die Gitterstäbe 18,20 und die Stange 28 aus flachen Edelstahl-Bändern bestehen, zeigt Fig. 2 beispielhaft eine Variante, bei der die entsprechenden Teile vorzugsweise aus Rundmaterial und hierbei insbesondere in Gestalt von Rundstäben oder Rohrelementen bestehen. Eine derartige Ausgestaltung läßt sich erheblich einfacher fertigen.

Beim Ausführungsbeispiel gemäß Fig. 2 sind die freien Enden 19,21 bwz. 19′,21′ im Bereich eines jeweiligen Schenkels 6,6′ durch einen halbkreis- oder U-förmigen Kurzbügel 36 miteinander verbunden, wobei dieser Kurzbügel vorzugsweise von einer Biegestelle gebildet ist.

Auch beim Ausführungsbeispiel gemäß Fig. 2 hat der Sicherheitsrahmen 37 wie erwähnt die Gestalt eines U-förmigen Klappbügels. der Sicherheitsrahmen 37 erstreckt sich beim Ausführungsbeispiel gemäß Fig. 2 in der im wesentlichen horizontalen Sicherheitsstellung (in durchgezogenen Linien abgebildet) in Draufsicht auf das Kochfeld 12 gesehen zumindest entlang der benutzerseitig angeordneten Vorderseite 8 sowie entlang den sich daran anschließenden seitlichen Randbereichen 9 des Kochfeldes 12. In der unwirksamen Stellung nimmt er im Bereich der Kochstellen-Rückseite 5 eine hochgeschwenkte Position mit im wesentlichen vertikaler Rahmenebene ein (Position 32).

Häufig ist der Platz oberhalb eines Kochfeldes 12 begrenzt, indem dort ein Küchenregal, eine Dunstabzugshaube oder sonstige in Fig. 2 strichpunktiert bei 38 angedeutete Einrichtungsgegenstände vorhanden sind. In diesem Falle ist es vorteilhaft, wenn sich die Tiefe des Sicherheitsrahmens 37 verändern bzw. verstellen läßt. Als Tiefe soll hier die in der Sicherheitsstellung entlang der Schenkel 6,6′ gemessene Rahmenerstreckung verstanden werden. Auf diese Weise ist es nun möglich, den Sicherheitsrahmen 37 bzw. Klappbügel 10 in der Sicherheitsstellung mit einer der Kochfeldtiefe entsprechenden Arbeitstiefe t auszustatten, während vor dem Hochklappen eine verringerte Ruhetiefe t′ einstellbar ist (gestrichelt angedeutet), die ein ungehindertes Hochklappen gemäß Doppelpfeil 39 unter die Einrichtungsgegenstände 38 ermöglicht. Gegenüber einem Ausführungsbeispiel mit unveränderlicher Arbeitstiefe t ergibt sich bei einer eingestellten Ruhetiefe t′ in der hochgeklappten unwirksamen Stellung eine erheblich geringere Bauhöhe.

Um die Verstellbarkeit zu erhalten, ist der Sicherheits rahmen 37 zweckmäßigerweise im Bereich seiner beiden Schenkel 6,6′ geteilt. Es liegt eine in der Sicherheitsstellung im Bereich der Kochfeld-Vorderseite 8 angeordnete verstellbare Rahmenpartie 40 vor, die wie beim Ausführungsbeispiel vorzugsweise den vorderen Bügel- bzw. Rahmenabschnitt 7 sowie sich daran anschließende Bereiche 44 der seitlichen Rahmenabschnitte bzw. Schenkel 6,6′ umfaßt. Über die seitlichen Bereiche 44 ist die vordere Rahmenpartie 40 an den verbleibenden, sich zur Schwenkachse 14 hin erstreckenden Bügel- bzw. Rahmenpartien 45 in deren Längsrichtung in der Rahmenebene oder einer hierzu parallelen Ebene verstellbar. In beliebigen Relativstellungen ist die vordere Rahmenpartie 40 zweckmäßigerweise gegenüber den seitlichen angelenkten Rahmenpartien 45 feststellbar.

Es ergibt sich mithin eine teleskopartige Verstellmöglichkeit für die Rahmentiefe. In Fig. 3 ist vergrößert nochmals dargestellt, wie im Bereich der Schenkel 6,6′ jeweils der zur vorderen verstellbaren Rahmenpartie gehörende seitliche Rahmenbereich 44 parallel neben der angelenkten Rahmenpartie 45 verläuft, wobei über Bügel 46 od.dgl. eine Verschiebeführung erzielt wird. Pro Schenkel 6,6′ sind zweckmäßigerweise zwei solcher Einrichtungen zur Verschiebeführung in Verschieberichtung beabstandet angeordnet. Zweckmäßigerweise ist ein jeweiliger Bügel 46 an der Rahmenpartie 45 fest angebracht und umgreift den benachbarten seitlichen Bereich 44 der Rahmenpartie 40. Eine am Bügel 46 in den Bereich zwischen die Elemente 44,45 einschraubbare Klemmschraube 47 ermöglicht ein stufenloses Festsetzen der beiden Elemente gegeneinander. Selbstverständlich sind hier auch andere Arten von Verschiebeführungseinrichtungen bzw. Feststelleinrichtungen realisierbar. Die beschriebenen sind jedoch besonders einfach und vorteilhaft.

Bei dem Ausführungsbeispiel gemäß Fig. 2 kommt also praktisch eine U-förmige Rahmenpartie 40 zur Anwendung, die an mit den Achsen 14,14′ verbundenen, sich in Tiefenrichtung des Rahmens erstreckenden Tragelementen teleskopartig verschiebbar angeordnet ist. Bei Bedarf können am einen oder anderen Teil schematisch angedeutete Anschlagelemente 48 vorgesehen sein, die den Verstellweg begrenzen.

## Patentansprüche

1. Kochstellen-Kindersicherung für Küchenherde einer eine vertikale Wandfläche aufweisenden Einbauküche, mit einem U-förmigen, rückseitig außer- und oberhalb des Kochfeldes zwischen einer nach unten geschwenkten, das Kochfeld umgebenden Stellung und einer nach oben geschwenkten, unwirksamen Stellung verschwenkbar zu befestigenden Klappbügel, wobei die rückseitigen Enden der Bügelschenkel an einem Tragelement angelenkt sind, dadurch gekennzeichnet, daß das Tragelement ein U-förmiger, an der vertikalen Wandfläche zu befestigender Haltebügel (25) ist, an dessen unteren, freien Enden der Klappbügel (10,37) angelenkt ist.

2. Kochstellen-Kindersicherung nach Anspruch 1, dadurch gekennzeichnet, daß der Haltebügel (25) mit einem Ablagebrett (26) z.B.für Gewürzdosen versehen ist.

3. Kochstellen-Kindersicherung nach Anspruch 2, dadurch gekennzeichnet, daß das Ablagebrett (26) höhenverstellbar am Haltebügel (25) angebracht ist.

4. Kochstellen-Kindersicherung nach einem der Ansprüche 1 bis 3, dadurch gekennzeichnet, daß der Haltebügel (25) mit einer waagrechten Stange (28) zum Anhängen von Küchengeräten, z.B. Schöpflöffel, versehen ist.

5. Kochstellen-Kindersicherung nach Anspruch 4, dadurch gekennzeichnet, daß die Stange (28) vom Joch eines rechtwinkeligen Tragbügels (3o) gebildet wird, dessen kurz ausgebildeten Schenkel (31, 31′) am Haltebügel (25) befestigt sind.

6. Kochstellen-Kindersicherung nach Anspruch 4 oder 5, dadurch gekennzeichnet, daß die Stange (28) unterhalb des Ablagebretts (26) angeordnet ist.

7. Kochstellen-Kindersicherung nach einem der Ansprüche 1 bis 6, dadurch gekennzeichnet, daß die Tiefe (t,t′) des Klappbügels (10,37) verstellbar ist.

## Claims

1. Child safety device for cookers in a fitted kitchen with vertical walls, with a U-shaped hinged frame attached at the rear of, outside and above the hob, capable of being swivelled between a down position surrounding the hob and an up position when not in use, wherein the rear ends of the frame side are pivoted to a supporting element, characterized in that the supporting element is a U-shaped retaining frame (25) fastened to the vertical wall, to the bottom of which the lower free ends of the hinged frame (10, 37) are pivoted.

2. Child safety device for cookers according to claim 1, characterized in that the retaining frame (25) is provided with a storage shelf (26) e.g. for spice containers.

3. Child safety device for cookers according to claim 2, characterized in that the storage shelf (26) is mounted on the retaining frame so as to be adjustable in height.

4. Child safety device for cookers according to any of claims 1 to 3, characterized in that the retaining frame (25) is provided with a horizontal bar (28) on which to hang kitchen utensils, e.g. ladles.

5. Child safety device for cookers according to claim 4, characterized in that the bar (28) is formed by the crossbar of a rectangular supporting frame (30), the short sides (31, 31′) of which are fastened to the retaining frame (25).

6. Child safety device for cookers according to claims 4 or 5, charactrized in that the bar (28) is located below the storage shelf (26).

7. Child safety device for cookers according to any of claims 1 to 6, characterlzed in that the depth (t, t′) of the hinged frame (10, 37) is adjustable.

## Revendications

1. Dispositif de sécurité enfant pour les foyers d'une plaque de cuisson encastrable d'une cuisine présentant une surface de paroi verticale, comportant un étrier rabattable en forme de U, pouvant pivoter à l'arrière, à l'extérieur et au-dessus de la zone de cuisson, entre une position pivotée vers le bas, entourant la zone de cuisson et une position inactive, pivotée vers le haut, dans lequel les extrémités arrière des branches de l'étrier s'articulent sur un élément de support, caractérisé en ce que l'élément de support est un étrier de maintien (25) en U, à fixer sur la surface de paroi verticale, aux extrémités libres inférieures duquel s'articule l'étrier rabattable (10, 37).

2. Dispositif de sécurité enfant pour foyers selon la revendication 1, caractérisé en ce que l'étrier de maintien (25) est doté d'une tablette (26), par exemple pour des boîtes à épices.

3. Dispositif de sécurité enfant pour foyers selon la revendication 2, caractérisé en ce que la tablette (26) est placée sur l'étrier de maintien (25), de manière réglable en hauteur.

4. Dispositif de sécurité enfant pour foyers selon l'une des revendications 1 à 3, caractérisé en ce que l'étrier de maintien (25) est pourvu d'une barre (28) horizontale pour y suspendre des ustensiles de cuisine, par exemple des louches.

5. Dispositif de sécurité enfant pour foyers selon la revendication 4, caractérisé en ce que la barre (28) est formée par la traverse d'un étrier de support (30) à angle droit dont les petites branches (31, 31′) sont fixées sur l'étrier de maintien (25).

6. Dispositif de sécurité enfant pour foyers selon la revendication 4 ou 5, caractérisé en ce que la barre (28) est placée au-dessous de la tablette (26).

7. Dispositif de sécurité enfant pour foyers selon l'une des revendications 1 à 6, caractérisé en ce que la profondeur (t, t′) de l'étrier rabattable (10, 37) est réglable.
